# EUROPÄISCHE PATENTSCHRIFT

(11) **EP 0 750 662 B1**
(45) Veröffentlichungstag und Bekanntmachung des Hinweises auf die Patenterteilung: **26.08.1998**
(21) Anmeldenummer: 95910557.8
(22) Anmeldetag: 06.03.1995
(51) Int. Cl.: C11D 17/00

(54) **BRUCH- UND LAGERSTABILE, POLYFUNKTIONELLE REINIGUNGSTABLETTEN, VERFAHREN ZU IHRER HERSTELLUNG UND IHRE VERWENDUNG**
BREAKAGE-RESISTANT POLYFUNCTIONAL CLEANING TABLETS WITH A LONG SHELF LIFE, PROCESS FOR PRODUCING THEM AND THEIR USE
COMPRIMES DE NETTOYAGE POLYFONCTIONNELS INCASSABLES ET RESISTANT AU STOCKAGE, LEUR PROCEDE DE FABRICATION ET LEUR UTILISATION

(30) Priorität: 15.03.1994 DE 4408718
(43) Veröffentlichungstag der Anmeldung: 02.01.1997
(73) Patentinhaber: Henkel Kommanditgesellschaft auf Aktien, 40191 Düsseldorf (DE)
(72) Erfinder: KRUSE, Hans, D-41352 Korschenbroich (DE); JACOBS, Jochen, D-42349 Wuppertal (DE); JESCHKE, Peter, D-41468 Neuss (DE)
(86) Internationale Anmeldenummer: EP9500821
(87) Internationale Veröffentlichungsnummer: WO9525161

(56) Entgegenhaltungen:
- WO-A-94/23011
- DE-A- 3 104 371
- DE-A- 4 121 307

## Beschreibung

Maschinelles Geschirrspülen besteht im allgemeinen aus einem Vorspülgang, einem Reinigungsgang, einem oder mehreren Zwischenspülgängen, einem Klarspülgang und einem Trocknungsgang. Dies gilt im Prinzip für das maschinelle Spülen sowohl in Haushalten als auch im gewerblichen Bereich.

Die für die maschinelle Reinigung von Geschirr eingesetzten Mittel können flüssig, pastös, pulverförmig und tablettenförmig sein. Die Anwendung in Tablettenform erfreut sich wegen leichter Handhabbarkeit zunehmender Beliebtheit. Es sind schon eine Reihe von Herstellungsverfahren beschrieben worden, die zu Tabletten mit zeitlich steuerbarem Auflöseverhalten führen. Diese Tabletten werden häufig im Maschinenraum selbst und nicht mehr in den für die Reinigungsmitteldosierung vorgesehenen Kästchen im Türraum positioniert, was gestattet, daß ein gewisser Teil der Tabletten bereits im Vorspülgang angelöst wird und so die Wirkung des üblicherweise zusatzfreien Leitungswassers bereits in dieser Phase chemisch unterstützt. So sind beispielsweise aus der DE 35 41 145 einheitlich zusammengesetzte alkalische Reinigungsmitteltabletten für das maschinelle Geschirrspülen bekannt, die ein breites Löslichkeitsprofil aufweisen und ein Gemisch aus Natriummetasilikatnonahydrat und wasserfreiem Metasilikat sowie wasserfreiem Pentanatriumtriphosphat und gegebenenfalls weiteren Bestandteilen enthalten. Aus der DE 41 21 307 sind stabile, bifunktionelle, phosphat- und metasilikatfreie niederalkalische Reinigungsmitteltabletten für das maschinelle Geschirrspülen bekannt, deren Gerüstsubstanzbestandteile teilweise in wasserfreier Form eingesetzt und bei der Herstellung mit Wasser besprüht wurden, was das gewünschte Löslichkeitsprofil und eine gute Verpreßbarkeit bewirkte.

In allen bekannten Fällen erfolgte die Herstellung der zu verpressenden Mischung entweder mit hochkristallwasserhaltigen Komponenten, die ihr Kristallwasser beim Verpressen leicht abgeben, oder durch Zugabe von freiem Wasser zu wasserfreien Komponenten zwecks Anhydratisierung von deren Oberflächen. Die daraus resultierende leichte Feuchtigkeit erleichterte das Zusammenbacken und führte zu einer guten Verpreßbarkeit.

Da das Wasser in den bekannten Tabletten teilweise oder vollständig ungebunden vorliegt, war aber der Einbau von wasser- bzw. feuchtigkeitsempfindlichen Bestandteilen nur begrenzt oder gar nicht möglich. Zu diesen Bestandteilen gehören u.a. Bleichsysteme auf Basis von Perverbindungen und deren Aktivatoren, Enzyme oder auch manche Korrosionsinhibitoren.

Der vorliegenden Erfindung lag daher die Aufgabe zugrunde, nach einem Verfahren zu suchen, das nicht nur zu bruch- und lagerstabilen, polyfunktionellen Tabletten führt, sondern insbesondere die Einarbeitung wasser- bzw. feuchtigkeitsempfindlicher Bestandteile von bekannten Reinigungsmitteltabletten gestattet und ihre Beeinträchtigung bei Herstellung und Lagerung vermeidet.

Es wurde gefunden, daß man zu bruch- und lagerstabilen, polyfunktionellen Reinigungsmitteltabletten kommt, wenn man bei deren Herstellung auf den Zusatz freien Wassers und die Verwendung leicht hydratwasserabspaltender Verbindungen verzichtet und die pulverförmigen oder kristallinen Bestandteile des Reinigungsmittelgemisches einzeln und/oder als miteinander verträgliche pulverförmige oder gegebenenfalls granulierte Teilmischungen hydrophobiert, gegebenenfalls erneut miteinander mischt, weitere hydrophobierte oder auch nicht hydrophobierte Bestandteile zusetzt und die daraus resultierende Mischung zu Tabletten verpreßt.

Die vorliegende Erfindung betrifft somit bruch- und lagerstabile, polyfunktionelle Wasch- und Reinigungsmitteltabletten beliebiger Zusammensetzung, wobei die wasserfreien oder mit niedrigem Hydratationsgrad eingesetzten pulverförmigen oder kristallinen Bestandteile einzeln oder in miteinander verträglichen pulverförmigen oder gegebenenfalls granulierten Gemischen mit einer hydrophobierenden Verbindung beschichtet sind und die darüber hinaus noch weitere feuchtigkeitsempfindliche Bestandteile, gegebenenfalls mit eigener hydrophobierender Beschichtung, enthalten können.

Die Reinigungsmitteltabletten nach der vorliegenden Erfindung können stark alkalisch mit pH-Werten >11, aber auch niederalkalisch mit pH-Werten unter 11 sein. Sie können also in bekannter Weise Pentaalkalitriphosphate, Alkalisilikate, Alkalicarbonate, Bleichmittel, gegebenenfalls Aktivatoren für diese sowie Alkalihydroxide, Zeolithe und/oder Enzyme enthalten, wobei wiederum einzelne Bestandteile oder Gemische davon hydrophobiert sein können. Sie können aber auch niederalkalisch, phosphat- und silikatfrei sein und anstelle von aktivchlorabspaltenden Verbindungen als Bleichmittel sauerstoffabspaltende Verbindungen und Aktivatoren für diese Verbindungen sowie Enzyme enthalten. In beiden Fällen können sie auch schwachschäumende nichtionische Tenside enthalten.

Die vorliegende Erfindung betrifft vorzugsweise bruch- und laberstabile, phosphat- und vorzugsweise alkalisilikatfreie, niederalkalische polyfunktionelle Reinigungsmitteltabletten, insbesondere für das maschinelle Spülen von Geschirr auf Basis von Gerüstsubstanzen, nichtionischen Tensiden, Enzymen, Bleichmitteln und Aktivatoren für diese, die dadurch gekennzeichnet sind, daß die pulverförmigen oder kristallinen Bestandteile einzeln oder als miteinander verträgliche pulverförmige oder gegebenenfalls granulierte Gemische mit gleichen oder verschiedenen hydrophobierenden Verbindungen beschichtet sind, wobei die hydrophobierenden Verbindungen als solche noch flüssige oder auch pulverförmige Tablettenbestandteile enthalten können.

Die hydrophobierenden Verbindungen werden in flüssiger oder verflüssigter Form über eine in bekannter Weise regelbare Düse auf die pulverförmigen oder kristallinen Bestandteile oder deren Mischungen aufgebracht, wobei sich auf den festen Stoffen ein dünner schützender Überzug bildet, der umso einheitlicher und stabiler ist, je feinverteilter die Flüssigkeitsteilchen nach dem Austritt aus der Düse vorliegen. Der hydrophobierende Stoff liegt beim Hydrophobierungsprozeß in flüssiger Form vor. Er kann unter Normalbedingungen eine Flüssigkeit, z.B. ein Öl sein, oder es kann auch ein Feststoff, z.B. Wachs sein, welches in aufgeschmolzenem Zustand in der Hydrophobierstufe verarbeitet wird. Der Schmelzbereich des hydrophobierenden Stoffes muß in jedem Falle unterhalb der gewünschten Anwendungstemperatur liegen, wobei sich durch die Wahl von hydrophobierenden Mitteln mit unterschiedlichen Siede- bzw. Schmelzbereichen, die auch durch die diesen gegebenenfalls beigefügten flüssigen oder pulverförmigen Tablettenbestandteilen variiert werden können, beliebige Löslichkeitsvarianten der einzelnen Bestandteile oder Bestandteilsmischungen vorgeben lassen, so daß sich ihre gewünschte Auflösung bei der Anwendung in Abhängigkeit von der Temperatur und der Zeit eines maschinellen Reinigungsprozesses steuern läßt. Da diese hydrophobierenden Mittel teilweise auch als Tablettenpreßhilfsmittel bekannt sind, läßt sich auf diese Weise als Nebeneffekt das Verpressen der Tabletten besonders betriebssicher durchführen. Durch die Umhüllung mit hydrophobierenden Stoffen lassen sich nicht nur in einfacher Weise miteinander unverträgliche Substanzen hervorragend mischen, sondern auch zu lagerstabilen Tabletten verpressen.

Als Gerüstsubstanzen kommen im wesentlichen wasserfreies Trinatriumcitrat bzw. vorzugsweise Trinatriumcitratdihydrat in Betracht. Trinatriumcitratdihydrat kann als fein- oder grobkristallines Pulver eingesetzt werden. Der Gehalt an Trinatriumcitratdihydrat beträgt etwa 20 bis 80, vorzugsweise etwa 30 bis 60 Gew.-%; er kann ganz oder teilweise, d.h. bis zu etwa 80, vorzugsweise etwa 50 Gew.-% seines Gewichtes durch in der Natur vorkommende Hydroxycarbonsäuren wie z.B. Mono-, Dihydroxybernsteinsäure, α-Hydroxypropionsäure und Gluconsäure ersetzt werden.

Als weitere Gerüst- und/oder Füllsubstanzen können die erfindungsgemäßen Tabletten auch noch Alkalicarbonate, Alkalihydrogencarbonate, Alkalisulfate oder Polycarboxylate enthalten. Letztere, etwa Sokalan^{(R)} CP 5 (BASF) oder auch vollständig biologisch abbaubare Polymere, wie oxydierte Stärken oder auch Dextrin können gleichzeitig als zusätzliche Tablettierhilfsmittel dienen.

Wenn die Reiniger kennzeichnungsfrei bleiben sollen, muß man sich dabei an die EG-Zubereitungsrichtlinien für Wasch- und Reinigungsmittel halten. Die einsetzbare Menge an vorzugsweise in kompakter Form eingesetzten Alkalicarbonaten liegt dann bei etwa 0 bis etwa 15, vorzugsweise bei etwa 2 bis 12 Gew.-%. Setzt man natürlich vorkommendes Na₂CO₃xNaHCO₃ (Trona/Firma Solvay) ein, so muß man die Einsatzmenge gegebenenfalls verdoppeln. Zur Korrosionsinhibierung des Spülguts, insbesondere Aluminium, Aufglasurdekors und Gläsern, kann zweckmäßigerweise Natriumdisilikat (Na₂O : SiO₂ = 1 : 2) zugesetzt werden. Die Mengen brauchen nur gering zu sein und liegen bei 0 bis etwa 5, vorzugsweise bei 0 bis etwa 2 Gew.-%.

Das Alkalihydrogencarbonat ist vorzugsweise Natriumbicarbonat. Das Natriumbicarbonat soll vorzugsweise in grober kompaktierter Form mit einer Korngröße in der Hauptfraktion zwischen etwa 0,4 bis 1,0 mm eingesetzt werden. Sein Anteil am Mittel bildet die Differenz zwischen der Summe der anderen Bestandteile und 100 Gew.-% Gesamtsubstanz.

Ein Zusatz von nativen oder vorzugsweise synthetischen Polymeren ist nicht erforderlich, er kann jedoch bei Reinigungsmitteln, die für den Einsatz in Hartwasserregionen bestimmt sind, bis maximal etwa 20, vorzugsweise 0 bis 10 Gew.-% erfolgen. Zu den nativen Polymeren gehören beispielsweise oxidierte Stärke (z.B. DE 42 28 786) und Polyaminosäuren wie Polyglutaminsäure oder Polyasparaginsäure etwa der Firmen Cygnus bzw. SRCHEM. Die synthetischen Poly(meth)acrylate können als Pulver bzw. als 40 %ige wäßrige Lösung, vorzugsweise aber in granulierter Form eingesetzt werden. Zu den brauchbaren Polyacrylaten gehören Alcosperse^{(R)} der Firma Alco: Alcosperse^{(R)} 102, 104, 106, 404, 406); Acrylsole^{(R)} der Firma Norsohaas: Acrysole^{(R)} A 1N, LMW 45 N, LMW 10 N, LMW 20 N, SP 02 N, Norasole^{(R)} WL1, WL2, WL3, WL4, Degapas^{(R)} der Firma Degussa; Good-Rite^{(R)} K-XP 18 der Firma Goodrich. Auch Copolymere aus Polyacrylsäure und Maleinsäure (Poly(meth)acrylate) können eingesetzt werden, beispielsweise Sokalane^{(R)} der Firma BASF: Sokalan^{(R)} CP 5, CP 7; Acrysole^{(R)} der Firmal Norsohaas: Acrysol^{(R)} QR 1014, Alcosperse^{(R)} der Firma Alco: Alcosperse^{(R)} 175; granulares alkalisches Reinigungsadditiv nach DE 39 37 469.

Als nichtionische Tenside ("Niotenside"), die der besseren Ablösung fetthaltiger Speisereste, als Netzmittel und gegebenenfalls auch als Tablettierhilfsmittel dienen, werden 0,1 bis etwa 5, vorzugsweise etwa 0,2 bis 4 Gew.-% extrem schaumarme Verbindungen eingesetzt. Hierzu zählen vorzugsweise C12-C18-Alkylpolyethylenglykol-polypropylenglykolether mit jeweils bis zu 8 Mol Ethylenoxid- und Propylenoxideinheiten im Molekül. Man kann aber auch andere als schaumarm bekannte nichtionische Tenside verwenden, wie z.B. C12-C18-Alkylpolyethylenglykol-polybutylenglykolether mit jeweils bis zu 8 Mol Ethylenoxid- und Butylenoxideinheiten im Molekül, endgruppenverschlossene Alkylpolyalkylenglykolmischether sowie die zwar schäumenden, aber ökologisch attraktiven C₈-C₁₀-Alkylpolyglucoside und/oder C₁₂-C₁₄-Alkylpolyethylenglykole mit 3 - 8 Ethylenoxideinheiten im Molekül mit einem Polymerisierungsgrad von etwa 1 - 4, diese dann zusammen mit 0 bis etwa 1, vorzugsweise 0 bis etwa 0,5 Gew.-%, bezogen auf das fertige Reinigungsmittel, an Entschäumungsmitteln, wie z.B. Silikonölen, Gemischen aus Silikonöl und hydrophobierter Kieselsäure, Paraffinöl/Guerbetalkoholen, Bisstearylsäurediamid, hydrophobierter Kieselsäure und sonstige weitere bekannte im Handel erhältliche Entschäumer. Bevorzugt kann C₈-C₁₀-Alkylpolyglucosid mit einem Polymerisierungsgrad von etwa 1 - 4 eingesetzt werden. Es sollte eine gebleichte Qualität verwendet werden, da sonst ein braunes Granulat entsteht.

Zur besseren Ablösung Eiweiß-, Stärke- bzw. etwa Talgfett-haltiger Speisereste werden Enzyme wie Proteasen, Amylasen, Lipasen und Cellulasen eingesetzt, beispielsweise Proteasen wie BLAP^{(R)} 140 der Firma Henkel; Optimase^{(R)} -M-440, Optimase^{(R)} -M-330, Opticlean^{(R)} -M-375, Opticlean^{(R)} -M-250 der Firma Solvay Enzymes; Maxacal^{(R)} CX 450.000, Maxapem^{(R)} der Firma Ibis, Savinase^{(R)} 4,0 T 6,0 T 8,0 T der Firma Novo oder Experase^{(R)} T der Firma Ibis und Amylasen wie Termamyl^{(R)} 60 T, 90 T der Firma Novo; Amylase-LT^{(R)} der Firma Solvay Enzymes oder Maxamyl^{(R)} P 5000, CXT 5000 oder CXT 2900 der Firma Ibis, Lipasen wie Lipolase^{(R)} 30 T der Firma Novo, Cellulasen wie Celluzym^{(R)} 0,7 T der Firma Novo Nordisk. Die Mengen der meist als Gemisch eingesetzten Enzyme im gesamten Mittel liegen jeweils bei etwa 0,5 bis 5, vorzugsweise bei etwa 1 bis 4 Gew.-%.

Als Bleichmittel werden gegenwärtig bevorzugt Aktivsauerstoffträger eingesetzt. Dazu gehören in erster Linie Natriumperboratmono- und -tetrahydrat sowie Natriumpercarbonat. Aber auch der Einsatz von beispielsweise mit Borverbindungen stabilisiertem Natriumpercarbonat (deutsche Offenlegungsschrift 33 21 082) hat Vorteile, da sich dieses besonders günstig auf das Korrosionsverhalten an Gläsern auswirkt. Da Aktivsauerstoff erst bei erhöhten Temperaturen von allein seine volle Wirkung entfaltet, werden zu seiner Aktivierung bei ca. 60 °C, den ungefähren Temperaturen des Reinigungsprozesses in der HGSM, sogenannte Bleichaktivatoren eingesetzt. Als Bleichaktivatoren dienen bevorzugt TAED (Tetraacetylethylendiamin), PAG (Pentaacetylglucose), DADHT (1,5-Diacetyl-2,2-dioxo-hexahydro-1,3,5-triazin) und ISA (Isatosäureanhydrid). Überdies kann auch der Zusatz geringer Mengen bekannter Bleichmittelstabilisatoren, wie beispielsweise von Alkaliphosphonaten, Alkaliboraten bzw. Alkalimetaboraten und -metasilikaten zweckdienlich sein. Der Anteil an Bleichmittel im gesamten Mittel beträgt etwa 1 bis 20, vorzugsweise etwa 2 bis 12 Gew.-%, der des Bleichaktivators etwa 1 bis 8, vorzugsweise etwa 2 bis 4 Gew.-%.

Als hydrophobierende Mittel kommen Paraffinöle und feste Paraffine mit Schmelzbereichen von 30 bis 60°C, vorzugsweise 35 und 45 °C in Betracht. Bevorzugt werden Paraffine mit Schmelzbereichen von 42 - 44 °C eingesetzt.

Schließlich kann man den Mitteln noch sonstige hierfür übliche Bestandteile zusetzen wie beispielsweise Farb- und Duftstoffe sowie Korrosionsinhibitoren für Edelmetalle, insbesondere Silber.

Als Korrosionsinhibitoren für Edelmetalle kommen beispielsweise anorganische oder organische redoxaktive Substanzen in Betracht. Dazu gehören Metallsalze und/oder Metallkomplexe aus der Gruppe der Mangan-, Titan-, Zirkonium-, Hafnium-, Vanadium-, Cobalt- und der Cer-Salze und/oder -Komplexe, wobei die Metalle in einer der Oxidationsstufen II, III, IV, V oder VI vorliegen (PCT 94/01386), und Ascorbinsäure, N-Mono-(C₁-C₄-alkyl)-glycin oder N,N-Di-(C1-C4-alkyl)-glycin, Kuppler und/oder Entwicklerverbindungen wie Diaminopyridine, Aminohydroxypyridine, Dihydroxypyridine, heterocyclischen Hydrazone, Tetraaminopyrimidine, Triaminohydroxypyriminide, Diaminodihydropyromidine, Dihydroxyhaphtaline, Naphtole, Pyrazolone, Hydroxychinoline, Aminochinoline, primäre aromatische Amine, die in ortho-, meta- oder para-Position eine weitere freie oder mit C₁-C₄-Alkyl- oder C2-C4-Hydroxyalkylgruppen substituierte Hydroxy- oder Aminogruppe haben, und der Di- oder Trihydroxybenzole, insbesondere p-Hydroxyphenylglycin, 2,4-Diaminophenol, 5-Chlor-2,3-pyridindiol, 1-(pAminophenyl)-morpholin, Hydrochinon, Brenzcatechin, Hydroxyhydrochinon, Gallussäure, Phloroglucin und Pyrogallol (PCT 94/01387).

Die Zusammensetzung der erfindungsgemäßen Mittel kann somit etwa in folgendem Rahmen liegen:

| | |
|---|---|
| Na-citratdihydrat | 20 - 80 Gew.-%, vorzugsweise 30 - 60 Gew.-% |
| Na-carbonat | 0 - 50 Gew.-%, vorzugsweise 1 - 35 Gew.-% |
| Na-disilikat | 0 - 50 Gew.-%, vorzugsweise 1 - 35 Gew.-% |
| Polycarboxylat | 0 - 20 Gew.-%, vorzugsweise 0 - 10 Gew.-% |
| Niotenside | 0,1 - 5 Gew.-%, vorzugsweise 0,2 - 4 Gew.-% |
| Enzyme, insgesamt | 0,5 - 10 Gew.-%, vorzugsweise 0,5 - 7 Gew.-% |
| Silberschutzmittel | 0,05 - 5 Gew.-%, vorzugsweise 0,05 - 3 Gew.-% |
| Paraffin | 0,5 - 10 Gew.-%, vorzugsweise 1 - 5 Gew.-% |
| Aktivsauerstoffverbindungen | 1 - 20 Gew.-%, vorzugsweise 2 - 12 Gew.-% |
| Bleichaktivatoren | 0 - 8 Gew.-%, vorzugsweise 0 - 4 Gew.-% |
| Na-hydrogencarbonat pH-Wert der 1%igen | Rest |
| wäßrigen Lösung | 8,5 - 11,5 Gew.-%, vorzugsweise 9,0 - 11,0 Gew.-% |

Die Erfindung betrifft darüber hinaus auch ein Verfahren zur Herstellung bruch- und lagerstabiler, polyfunktioneller Wasch- und Reinigungsmitteltabletten, daß dadurch gekennzeichnet ist, daß man die von freiem Wasser und hochhydrathaltigen Salzen freien pulverförmigen und/oder kristallinen Bestandteile allein oder zusammen mit anderen gutlöslichen pulverförmigen oder gegebenenfalls granulierten anorganischen Bestandteilen durch Aufsprühen einer flüssigen oder verflüssigten hydrophobierenden Verbindung, die ihrerseits flüssige oder pulverförmige Komponenten, wie beispielsweise nichtionische Tenside, Duftstoffe oder Korrosionsinhibitoren beigemischt enthalten kann, mit diesen überzieht, und das Gemisch anschließend, mit gegebenenfalls auch hydrophobierten weiteren Feststoffbestandteilen vermischt und gegebenenfalls unter Zugabe weiterer bekannter Tablettierhilfsmittel wie beispielsweise Celluloseether, mikrokristalline Cellulose, Stärke und dergleichen, auf üblichen Tablettenpressen zu Tabletten verpreßt.

Vorzugsweise besprüht man Zitronensäure oder deren Salze allein oder im Gemisch mit anderen gutlöslichen anorganischen Komponenten, wie z.B. Natriumcarbonat und/oder Natriumhydrogencarbonat, mit Paraffinöl oder Paraffinwachs, mit einem Siede- bzw. Schmelzbereich von etwa 20 - 60 °C, wobei auch Paraffine mit anderen Schmelzbereichen in Betracht kommen und man der hydrophobierenden Flüssigkeit nichtionische Tenside oder fein verteilte Feststoffteilchen wie Korrosionsinhibitoren zugeben kann. Danach können gegebenenfalls weitere Feststoffbestandteile wie Aktivsauerstoffverbindungen und gegebenenfalls hydrophobierte Bleichaktivatoren zugemischt und die nichtionischen Tenside zuvor vorzugsweise auch erst auf diese aufgesprüht werden, wodurch eine weitere Löseverzögerung der Tabletten erreicht wird. Das erhaltene Gemisch hat ein Litergewicht von etwa 600 - 1000 g/l und wird auf üblichen Tablettenpressen mit einer Preßkraft von 60 kN zu etwa 25 g schweren Tabletten mit einem Durchmesser von 38 mm und einer Dichte von 1,6 g/cm³ verpreßt.

Als übliche Tablettenpressen können beispielsweise Exzenterpressen, Hydraulikpressen oder auch Rundläuferpressen eingesetzt werden. Hierbei werden Tabletten mit einer Bruchfestigkeit > 150 N, vorzugsweise > 300 N erhalten. Unter Bruchfestigkeit ist die Kraft zu verstehen, die bei Keilbelastung benötigt wird, um eine Tablette zu zerstören. Sie bezieht sich auf die angegebenen Tablettenausmaße von 25 g Gewicht und einem Durchmesser von 38 mm.

Durch die Wahl des hydrophobierenden Stoffes, wozu vorzugsweise Paraffine mit unterschiedlichen Schmelzpunkten gehören können, ist es möglich, zu bewirken, daß eine bestimmte Menge der Tablette bereits im Vorspülgang bei Leitungswassertemperaturen gelöst wird und zur Einwirkung auf das verschmutzte Geschirr kommt, während der Rest erst bei den im Reinigungsgang vorherrschenden Temperaturen aufgelöst wird und seine Wirkung dort entfaltet. Darüber hinaus können durch weitere Variationen der Schmelzbereiche auch die oxidationsempfindlichen Enzyme von sauerstoffabspaltenden Verbindungen und deren Aktivatoren getrennt gelöst werden und dadurch nacheinander zur Wirkung kommen. Auch ein Einsatz etwa von feuchtigkeitsempfindlichem Mangansulfat als Silberschutzmittel in die Tablette ist möglich. Durch Einarbeiten von unbehandeltem Mangansulfat in das hydrophobierte Vorgemisch, zweckmäßigerweise als Suspension in Paraffin, werden stabile oder nicht zur Verfärbung neigende Tabletten erhalten.

Schließlich betrifft die Erfindung auch noch die Verwendung der erfindungsgemäß hergestellten Tabletten durch ihr Einbringen in einen strömungstechnisch günstigen Teil der Wasch- bzw. Geschirrspülmaschine, vorzugsweise in den Besteckkorb oder in einem separat eingehängten gesonderten Gebinde, das zusammen mit der Tablette (den Tabletten) auch als Vertriebseinheit dienen kann, und die Tabletten bereits dem Vorspülgang aussetzt.

### Beispiele

Es wurde mit folgender Basiszusammensetzung gearbeitet:

| | |
|---|---|
| Sokalan® verschnitt (50 % CP5) | 20,0 Gew.-% |
| Natriumcarbonat, wasserfrei | 5,7 Gew.-% |
| Na-hydrogencarbonat, wasserfrei | 30,0 Gew.-% |
| Trinatriumcitratdihydrat | 30,0 Gew.-% |
| Perboratmonohydrat | 5,0 Gew.-% |
| TAED-Granulat | 2,0 Gew.-% |
| Enzyme | 2,5 Gew.-% |
| Plurafac® LF 403 (BASF) | 0,9 Gew.-% |
| Duftstoff | 0,6 Gew.-% |
| Paraffin/oder Paraffinöl (F 42-44°C) | 3,0 Gew.-% |
| Mn-II-sulfat | 0,3 Gew.-% |
| Die daraus hergestellten Tabletten hatten: Tablettendurchmesser | 38 mm |
| Dichte | 1,57 - 1,64 g/cm³ |
| Tablettengewicht | 25 - 27 g |

Plurafac® LF 403: Fettalkoholethoxylat mit einem Trübungspunkt von 41°C, einem Erstarrungspunkt < 5 °C und einer Viskosität von 50 mPas bei 23 °C.

### Beispiel 1

Auf Na-citratpulver wurde vor dem Verpressen mit einer Einstoffvollkegeldüse mit einer Bohrung von 1,6 mm unter einem Druck von 7 - 8 bar ein Gemisch aus Paraffinöl und Parfüm aufgesprüht, in dem das mit 78 % Fullerwachs (Lunaflex® 902 E 36) besprühte Mn-II-sulfat suspendiert war. Dann wurde unter gleichzeitigem Aufdüsen von Plurafac® LF 403 (BASF) mit den Restfeststoffen mit gleicher Düse bei einem Druck von 0,7 - 0,8 MPa vermischt. Die Verpressung bei zylindrischen Tabletten mit einem Durchmesser von 38 mm erfolgte bei Preßkräften von 60 - 70 KN auf einer Exzenterpresse.

### Beispiel 2

Wie Beispiel 1, jedoch unter Verwendung von grobem kristallinem Na-citratdihydrat.

### Beispiel 3

Wie Beispiel 2, jedoch wurde anstelle von Paraffinöl Paraffin mit einem Schmelzbereich von 40 - 42 °C aufgedüst. Das Paraffin wurde dazu auf 80 - 85 °C erwärmt. Der Düsendruck betrug etwa 0,7 - 0,8 MPa.

### Beispiel 4

Wie Beispiel 2; es wurde jedoch freies pulverförmiges Mn-II-sulfat eingesetzt.

### Beispiel 5

Wie Beispiel 2, es wurde jedoch freies pulverförmiges Mn-II-sulfat mit dem Na-citratdihydrat vermischt und dann beide Bestandteile gemeinsam hydrophobiert.

### Beispiel 6

Wie Beispiel 4, jedoch unter Verwendung von Paraffin mit einem Schmelzbereich von 44 - 46 °C.

### Beispiel 7

Wie Beispiel 6, jedoch wurden Na-hydrogencarbonat und TAED-Granulat zusammen mit dem groben kristallinen Na-Citratdihydrat vermischt und gemeinsam hydrophobiert.

### Beispiel 8

Wie Beispiel 4, jedoch wurde TAED-Pulver zusammen mit dem groben kristallinen Na-Citratdihydrat hydrophobiert.

### Beispiel 9

Wie Beispiel 7, jedoch wurde anstelle von Perboratmonohydrat Percarbonat eingesetzt.

| Polymerfreie Basiszusammensetzung: | |
|---|---|
| Natriumcarbonat, wasserfrei | 10,0 Gew.-% |
| Natriumhydrogencarbonat, wasserfrei | 30,0 Gew.-% |
| Trinatriumcitratdihydrat | 45,0 Gew.-% |
| Natriumpercarbonat | 5,0 Gew.-% |
| TAED-Granulat | 2,0 Gew.-% |
| Amylase | 1,0 Gew.-% |
| Protease | 1,0 Gew.-% |
| Lipase | 1,0 Gew.-% |
| Plurafac^{(R)} LF 403 (BASF) | 1,0 Gew.-% |
| Duftstoff | 0,6 Gew.-% |
| Paraffin (F. 42 - 44 °C) | 3,0 Gew.-% |
| Mangan-II-sulfat | 0,4 Gew.-% |

| Die daraus hergestellten Tabletten hatten: | |
|---|---|
| Tablettendurchmesser | 38 mm |
| Dichte | 1,57 - 16,4 g/cm³ |
| Tablettengewicht | 25 - 27 g |

### Beispiel 10

Es wurde polymerfrei gearbeitet. Auf ein Gemisch aus groben kristallinen Trinatriumcitratdihydrat, kompaktierter Soda und TAED wurde mit einer Kreiselnebeldüse, Bohrung 1,6 mm, Düsendruck 0,7 - 0,8 MPa, eine 75 bis 85 °C heiße Paraffinschmelze (Schmelzbereich 42 - 44 °C), in der das Mangan-II-sulfat suspendiert war, aufgedüst. Auf die restlichen Komponenten wurde ein Gemisch aus Tensid und Duftstoff aufgedüst und alles gemischt. Die Verpressung des Gemisches erfolgte auf einer Rundläuferpresse bei einem Druck von 50 - 60 MPa.

### Beispiel 11

Wie Beispiel 10, jedoch unter Verwendung eines Vorgemisches aus Percarbonat und auch dieses aufgedüstes nichtionisches Tensid.

Nach einer Lagerzeit von 6 Monaten kam es bei keiner Tablette der aufgeführten Beispiele zu Veränderungen der Reinigungsleistung, an Bruchstabilität oder des Löseverhaltens. Die Steuerung der Tablettenmenge, die sich jeweils im Vorspül- und im Reinigungsgang löst, durch die Wahl des Hydrophobierungsmittels ist deutlich erkennbar.

## Patentansprüche

1. Bruch- und lagerstabile, polyfunktionelle Wasch- und Reinigungsmitteltabletten beliebiger Zusammensetzung, dadurch gekennzeichnet, daß die wasserfreien oder mit niedrigem Hydratationsgrad eingesetzten pulverförmigen oder kristallinen Bestandteile einzeln oder in miteinander verträglichen pulverförmigen oder gegebenenfalls granulierten Gemischen mit einer hydrophobierenden Verbindung beschichtet sind und daß sie darüber hinaus noch weitere feuchtigkeitsempfindliche Bestandteile, gegebenenfalls mit eigener Beschichtung, enthalten können.

2. Tabletten nach Anspruch 1, dadurch gekennzeichnet, daß sie niederalkalisch wirken, phosphat- und vorzugsweise silikatfrei und für das maschinelle Reinigen von Geschirr geeignet sind, ihre pulverförmigen oder kristallinen Bestandteile einzelnen oder als miteinander verträgliche pulverförmigen oder gegebenenfalls granulierten Gemische mit gleichen oder verschiedenen hydrophobierenden Verbindungen beschichtet sind, wobei die hydrophobierenden Verbindungen als solche noch flüssige oder auch pulverförmige Tablettenbestandteile enthalten können, sowie daß sie zusätzlich Bleichmittel, gegebenenfalls Aktivatoren für diese und Enzyme und schwachschäumende, nichtionische Tenside enthalten, die ebenfalls einzeln oder in verträglichen Gemischen miteinander hydrophobiert sein können

3. Tabletten nach Anspruch 2, dadurch gekennzeichnet, daß sie als Gerüstsubstanzen jeweils allein oder im Gemisch miteinander hydrophobierte Zitronensäure oder deren Salze, Alkalicarbonate, Alkalihydrogencarbonate und gegebenenfalls Acrylsäure/Maleinsäure-Copolymerisate enthalten.

4. Tabletten nach Anspruch 1 bis 3, dadurch gekennzeichnet, daß sie Enzyme enthalten, die gegebenenfalls hydrophobiert wurden.

5. Tabletten nach Anspruch 1, dadurch gekennzeichnet, daß sie stark alkalisch wirken und pH-Werte > 11 aufweisen und ein mit hydrophobierenden Verbindungen beschichtetes Gemisch aus Pentaalkalitriphosphaten, Alkalisilikaten, Alkalicarbonaten, Bleichmittel und gegebenenfalls Aktivatoren für diese, Alkalihydroxiden, Zeolithe und/oder Enzyme sowie schwachschäumende nichtionische Tenside enthalten, wobei wiederum einzelne Bestandteile oder Gemische davon hydrophobiert sein können.

6. Tabletten nach Anspruch 3, dadurch gekennzeichnet, daß sie in das Hydrophobierungsmittel eingearbeitete nichtionische Tenside enthalten.

7. Tabletten nach Anspruch 1 und 3 bis 6, dadurch gekennzeichnet, daß sie zusätzlich gegebenenfalls hydrophobierte Silberschutzmittel enthalten.

8. Tabletten nach Anspruch 1 und 3 bis 7, dadurch gekennzeichnet, daß die Silberschutzmittel in den Hydrophobierungsmitteln suspendiert sind.

9. Tabletten nach Anspruch 1 bis 7, dadurch gekennzeichnet, daß sie als Hydrophobierungsmittel Paraffinöl mit einem Siedebereich von 20 bis 30 °C enthalten.

10. Tabletten nach Anspruch 1 bis 9, dadurch gekennzeichnet, daß sie als Hydrophobierungsmittel Paraffinwachs mit einem Schmelzbereich von 30 bis 60 °C enthalten.

11. Verfahren zur Herstellung von Tabletten nach Anspruch 1 bis 10, dadurch gekennzeichnet daß man die pulverförmigen und/oder kristallinen Bestandteile allein oder zusammen mit anderen gutlöslichen pulverförmigen oder gegebenenfalls granulierten anorganischen Bestandteilen durch Aufsprühen einer flüssigen oder verflüssigten hydrophobierenden Verbindung, die ihrerseits flüssige Komponenten, wie beispielsweise nichtionische Tenside oder Duftstoffe, beigemischt enthalten kann, mit diesen überzieht, und das Gemisch anschließend, gegebenenfalls unter weiterer Zugabe eines/mehrerer üblicher Preßhilfsmittel zu Tabletten verpreßt.

12. Verfahren nach Anspruch 11, dadurch gekennzeichnet, daß man vor dem Versprühen der hydrophobierenden Substanz flüssige Bestandteile zumischt.

13. Verfahren nach Anspruch 11, dadurch gekennzeichnet, daß man vor dem Hydrophobieren flüssige Bestandteile auf die festen Trägerstoffe aufbringt.

14. Verfahren nach Anspruch 13, dadurch gekennzeichnet, daß man als flüssige Substanz nichtionische Tenside und Parfümöl zusetzt.

15. Verwendung der Tabletten nach Anspruch 1 bis 10, dadurch gekennzeichnet, daß man sie in einen strömungstechnisch günstigen Teil der Wasch- bzw. Geschirrspülmaschine einlegt und sie bereits dem Vorspülgang aussetzt.

## Claims

1. Break-resistant and storable, multifunctional detergent tablets of any composition, characterized in that the powder-form or crystalline components used in anhydrous form or with a low degree of hydration are coated with a hydrophobicizing compound either individually or in the form of mutually compatible powder-form or optionally granulated mixtures and in that they may additionally contain other moisture-sensitive components, optionally with their own coating.

2. Tablets as claimed in claim 1, characterized in that they have a low degree of alkalinity, are phosphate- and preferably silicate-free and are suitable for machine dishwashing, their powder-form or crystalline components are coated with the same or different hydrophobicizing compounds either individually or in the form of mutually compatible powder-form or optionally granulated mixtures, the hydrophobicizing compounds as such optionally containing liquid or even powder-form tablet components, and in that they additionally contain bleaching agents, optionally bleach activators, enzymes and low-foaming nonionic surfactants which may also be hydrophobicized either individually or in the form of compatible mixtures with one another.

3. Tablets as claimed in claim 2, characterized in that they contain citric acid or salts thereof, alkali metal carbonates, alkali metal hydrogen carbonates and optionally acrylic acid/maleic acid copolymers hydrophobicized individually or in admixture with one another as builders.

4. Tablets as claimed in claims 1 to 3, characterized in that they contain optionally hydrophobicized enzymes.

5. Tablets as claimed in claim 1, characterized in that they have a high degree of alkalinity with pH values above 11 and contain a mixture of pentaalkali metal triphosphates, alkali metal silicates, alkali metal carbonates, bleaching agents and optionally bleach activators, alkali metal hydroxides, zeolites and/or enzymes and low-foaming nonionic surfactants coated with hydrophobicizing compounds, individual components or mixtures thereof again optionally being hydrophobicized.

6. Tablets as claimed in claim 3, characterized in that they contain nonionic surfactants incorporated in the hydrophobicizing agent.

7. Tablets as claimed in claims 1 and 3 to 6, characterized in that they additionally contain optionally hydrophobicized silver protectors.

8. Tablets as claimed in claims 1 and 3 to 7, characterized in that the silver protectors are suspended in the hydrophobicizing agents.

9. Tablets as claimed in claims 1 to 7, characterized in that they contain paraffin oil with a boiling range of 20 to 30°C as the hydrophobicizing agent.

10. Tablets as claimed in claims 1 to 9, characterized in that they contain paraffin wax with a melting range of 30 to 60°C as the hydrophobicizing agent.

11. A process for the production of the tablets claimed in claims 1 to 10, characterized in that the powder-form and/or crystalline components are coated either on their own or together with other readily soluble powder-form or optionally granulated inorganic components by spraying on a liquid or liquefied hydrophobicizing compound which, in turn, may contain liquid components, for example nonionic surfactants or fragrances, and the mixture is subsequently tabletted in standard tablet presses, optionally in the presence of one or more known tabletting aids.

12. A process as claimed in claim 11, characterized in that liquid components are added to the hydrophobicizing substance before spraying.

13. A process as claimed in claim 11, characterized in that liquid components are applied to the solid carriers before hydrophobicization.

14. A process as claimed in claim 13, characterized in that nonionic surfactants and perfume oil are added as the liquid components.

15. The use of the tablets claimed in claims 1 to 10, characterized in that they are introduced into a dishwashing machine at a place favorably situated from the point of view of flow and are exposed to the prerinse cycle.

## Revendications

1. Comprimés de lavage et nettoyage polyfonctionnels résistant à la rupture et stables au stockage de composition quelconque,
caractérisés en ce que
les composants utilisés anhydres ou avec un degré d'hydratation faible, pulvérulents ou cristallins sont enduits seuls ou en mélange compatibles ensemble, pulvérulents ou éventuellement granulés avec un composé devenant hydrophobe et ils peuvent en outre contenir encore d'autres composants sensibles à l'humidité, éventuellement avec un enduit propre.

2. Comprimés selon la revendication 1,
caractérisés en ce qu'
ils agissent de manière alcaline faible, sont exempts de phosphate et de préférence de silicate et sont appropriés pour les nettoyages de vaisselle à la machine, leurs composants pulvérulents ou cristallins sont enduits seuls ou en mélanges compatibles entre eux pulvérulents ou éventuellement granulés avec des composés égaux ou différents devenant hydrophobes, les composés devenant hydrophobes pouvant contenir comme tels encore des composants de comprimés fluidifiés ou également pulvérulents ainsi que contenir additionnellement des agents de blanchiment, éventuellement des activateurs pour ceux-ci et des enzymes et des tensioactifs non ioniques faiblement moussants, qui peuvent être rendus hydrophobes seuls ou dans des mélanges compatibles entre eux.

3. Comprimés selon la revendication 2,
caractérisés en ce qu'
ils contiennent comme substance d'ossature respectivement seuls ou dans le mélange de l'acide citrique ou de ses sels, des carbonates alcalins, des hydrocarbonates alcalins et éventuellement des copolymérisats d'acide acrylique et d'acide maléique devenus hydrophobes ensemble.

4. Comprimés selon la revendication 2,
caractérisés en ce qu'
ils contiennent des enzymes, éventuellement devenues hydrophobes.

5. Comprimés selon la revendication 1,
caractérisés en ce qu'
ils agissent de manière fortement alcaline et ont des valeurs de pH > 11 et contiennent un mélange enduit avec des composés devenant hydrophobe, formé de triphosphates penta alcalin, de silicates alcalins, de carbonates alcalins, d'agents de blanchiment et éventuellement d'activateurs pour ceux-ci, d'hydroxydes alcalins, de zéolites et/ou d'enzymes ainsi que de tensioactifs non ioniques peu moussants, à nouveau des composants seuls ou des mélanges de ceux-ci pouvant être devenus hydrophobes.

6. Comprimés selon la revendication 3,
caractérisés en ce qu'
ils contiennent des tensioactifs non ioniques insérés dans l'agent devenant hydrophobe.

7. Comprimés selon la revendication 1 et 3 à 6,
caractérisés en ce qu'
ils contiennent en plus des agents protecteurs de l'argent éventuellement rendus hydrophobes.

8. Comprimés selon la revendication 1 et 3 à 7,
caractérisés en ce que
les agents protecteurs de l'argent sont en suspension dans les agents devenus hydrophobes.

9. Comprimés selon les revendications 1 à 7,
caractérisés en ce qu'
ils contiennent comme agent rendant hydrophobe de l'huile de paraffine ayant un domaine d'ébullition de 20 à 30°C.

10. Comprimés selon les revendications 1 à 9,
caractérisés en ce qu'
ils contiennent comme agent rendant hydrophobe de la cire de paraffine ayant un domaine de fusion de 30 à 60°C.

11. Procédé de fabrication de tablettes selon les revendications 1 à 10,
caractérisé en ce qu'
on ajoute les composants pulvérulents ou éventuellement cristallins seuls ou ensemble avec d'autres composants minéraux bien solubles ou éventuellement granulés par pulvérisation d'un composé liquide ou liquéfié rendant hydrophobe, qui peut contenir de son côté des composants liquides, comme par exemple des tensioactifs non ioniques ou des substances odoriférantes, on enduit avec ceux-ci et on comprime ensuite le mélange en tablettes, éventuellement en ajoutant à nouveau un ou plusieurs adjuvants de pressage.

12. Procédé selon la revendication 11,
caractérisé en ce qu'
on ajoute et mélange avant la pulvérisation de la substance devenant hydrophobe, des composants liquides.

13. Procédé selon la revendication 11,
caractérisé en ce qu'
on applique avant d'opérer l'hydrophobie, des composants liquides sur les substances de support solides.

14. Procédé selon la revendication 13,
caractérisé en ce qu'
on ajoute comme substance liquide des tensioactifs non ioniques et de l'huile de parfum.

15. Utilisation des comprimés selon les revendications 1 à 10,
caractérisée en ce qu'
on les introduit dans une pièce adaptée en technique d'écoulement de la machine de lavage ou lave vaisselle et on les soumet déjà à la phase de prérinçage.
